# FASCICULE DE BREVET EUROPEEN

(11) **EP 1 416 822 B1**
(45) Date de publication et mention de la délivrance du brevet: **07.06.2006**
(21) Numéro de dépôt: 02755505.1
(22) Date de dépôt: 15.08.2002
(51) Int. Cl.: A44C 5/24

(54) **FERMOIR DU TYPE A BOUCLE DEPLOYANTE**
FALTVERSCHLUSS
CLASP WITH UNFOLDING BUCKLE

(30) Priorité: 17.08.2001 FR 0110899
(43) Date de publication de la demande: 12.05.2004
(73) Titulaire: Mady's Time Properties LLC., Cheyenne, WY 82001 (US)
(72) Inventeur: BESSON, Jean-Jacques, CH-1131 Tolochenaz (CH)
(74) Mandataire: Bugnion Genève
(86) Numéro de dépôt international: PCT/IB2002/003286
(87) Numéro de publication internationale: WO 2003/015562

(56) Documents cités:
- CH-A- 653 226
- CH-A- 663 522
- GB-A- 259 878
- GB-A- 423 826
- GB-A- 457 515
- US-A- 3 863 299

## Description

La présente invention concerne un fermoir du type à boucle déployante pour bracelet, notamment pour bracelet de montre, comprenant deux branches cintrées articulées par une de leurs extrémités à un maillon intermédiaire, de sorte que lorsque l'une des branches est rabattue sur l'autre elle puisse occuper deux positions longitudinales différentes, l'une dans laquelle le maillon se trouve dans le prolongement de l'une des branches et une autre position selon laquelle le maillon se trouve dans le prolongement de l'autre branche, des moyens de verrouillage permettant d'assurer les deux positions longitudinales relatives des deux branches, l'autre extrémité de chaque branche étant munie de moyens pour recevoir l'extrémité d'un élément du bracelet.

Il est connu du CH-A-663 552 un fermoir de ce type. Le but d'un tel fermoir est de pouvoir changer la longueur du bracelet facilement et sans utilisation d'un outillage spécial ou d'une modification de la longueur de l'une ou de l'autre de la branche, comme par exemple décrit dans le CH-A-571 327. Le maillon intermédiaire permet, par exemple, d'augmenter la longueur du bracelet lorsque l'utilisateur est momentanément gêné par son bracelet parce que son tour de poignet a augmenté, suite à un effort, la chaleur, etc.

Le dispositif décrit dans le CH-A-663 522 présente des inconvénients comme on peut aisément s'en rendre compte en se référant aux figures de ce document. En effet, dans les deux positions prévues du maillon et plus particulièrement lorsque le maillon se trouve dans le prolongement de la branche en contact avec le bracelet, l'extrémité de la boucle déployante se projette vers l'intérieur en créant une surépaisseur ce qui occasionne une gêne pour l'utilisateur. Accessoirement, le fait que les moyens de fixation soient constitués d'une ouverture oblongue dans une des branches coopérant avec un élément mâle, ne permet pas un verrouillage précis, et notamment on peut obtenir un glissement intempestif de l'élément mâle dans l'ouverture oblongue, compromettant ainsi la stabilité du verrouillage et modifiant la longueur du bracelet.

La présente invention a pour but de proposer un palliatif aux inconvénients précités.

Ainsi, le fermoir selon l'invention est caractérisé par le fait que ledit maillon comprend une surface plane, laquelle est en fonction de la position longitudinale relative des deux branches soit en contact avec la face intérieure du bracelet, soit avec la peau de l'utilisateur et une surface opposée concave permettant au maillon, dans les deux positions susmentionnées de venir en contact étroit avec la surface de la branche avec laquelle le maillon ne se trouve pas dans son prolongement, tandis que la surface plane est au moins approximativement dans le prolongement de la tangente à l'extrémité de l'autre branche.

Le fait que le maillon présente une surface plane qui est, soit en contact avec la peau de l'utilisateur, soit avec le bracelet et le fait que la surface opposée est concave, permet dans les deux positions de la boucle d'obtenir une surface continue qui a pratiquement le même rayon dans les deux positions sans créer une extrémité qui se projette vers l'intérieur et provoque une gêne à l'utilisateur.

Selon une variante préférée, le maillon est constitué de trois parties solidaires, chacune de ces parties a la forme approximative d'un coin, deux de ces parties étant disposées parallèlement l'une à l'autre, leurs extrémités présentant la plus grande hauteur formant l'une des extrémités du maillon articulée à une des branches, la troisième partie en forme de coin étant disposée entre elles et dans le sens contraire son extrémité de plus grande hauteur formant l'extrémité du maillon articulée à l'autre branche, que ladite extrémité de cette dernière branche ayant la forme d'un fer à cheval.

Comme il sera décrit par la suite, la forme du maillon permet d'obtenir une surface continue dans les deux positions de la boucle sans des parties qui se projette en dehors de la courbe formée par les deux branches de la boucle, la surface plane du maillon étant toujours au moins approximativement dans la direction de la tangente à l'extrémité de la courbe formée par l'une ou l'autre branche.

Selon une variante d'exécution préférée, les moyens de verrouillage sont constitués par deux éléments femelles ou mâles situés sur l'une des branches et d'un élément mâle, respectivement femelle conjugué situé sur l'autre branche, les deux éléments femelles ou mâles correspondant exactement aux deux positions longitudinales relatives de deux branches lors du verrouillage.

De cette manière en prévoyant sur l'une des branches, par exemple, des trous et l'autre un téton de forme correspondante, les deux trous étant situés de sorte à pouvoir verrouiller les deux branches dans l'une ou l'autre des positions de manière précise on évite un glissement intempestif.

L'invention sera décrite plus en détail à l'aide du dessin annexé.

La figure 1 est une vue en perspective du fermoir à boucle déployante partiellement ouvert.

La figure 2 est une vue de côté du maillon intermédiaire entre les deux branches de la boucle.

La figure 3 est une vue en plan de la figure précédente.

La figure 4 est une vue de côté de la boucle dans une position de verrouillage.

La figure 5 est une vue en plan de la figure précédente.

La figure 6 est une vue de côté de la boucle déployante dans la seconde position de verrouillage.

La figure 7 est une vue en plan de la figure précédente.

Le fermoir à boucle déployante de la figure 1 est composé de deux branches cintrées 1, 2 articulées à un maillon intermédiaire 3 et muni à leurs extrémités respectives libres 11 et 21 de moyens pour recevoir les extrémités libres d'un bracelet en cuir ou en métal, notamment d'un bracelet de montre.

La branche 1 est munie de deux éléments femelles sous la forme de deux trous 14 et la branche 2 d'un téton lequel, en l'occurrence, est vissé sur la face de la branche 2. On pourrait avoir le contraire, c'est-à-dire qu'à la place de deux trous 14, avoir deux tétons et à la place du téton 22 avoir un trou.

Dans le cas particulier représenté aux figures, on a choisi un maillon 3 présentant une surface plane A laquelle est, soit en contact avec la peau de l'utilisateur, soit avec le bracelet en fonction de la position relative des deux branches 1 et 2 et une surface concave B. La surface concave B est importante car elle permet d'obtenir lors de la fermeture de la boucle une surface continue sans angle ou surépaisseur gênante.

Le maillon tel que représenté aux figures, nous avons une construction particulière. Le maillon est formé de trois éléments en forme de coin 31, 32 et 33, ces trois éléments pouvant être fabriqués indépendamment l'un de l'autre et par la suite assemblés, par exemple, par soudure ou être formés d'une seule pièce usinée.

Les deux éléments 31 et 32 sont disposés parallèlement et séparés par le troisième élément 33 qui est dirigé dans le sens opposé.

Les parties des éléments 31 et 32 présentant la plus grande hauteur définissent l'une des extrémités du maillon munie des passages 34 et 35 pour l'articulation du maillon à la branche 2, tandis que l'élément 33 présente également sur sa partie présentant la plus grande hauteur un passage 36 pour son articulation à l'extrémité de la branche 1. L'extrémité 12 de la branche 1 se présente sous la forme d'un fer à cheval avec un passage longitudinal 13 pour l'articulation à l'élément 33 à travers, par exemple, un axe qui traverse le passage 13 du fer à cheval 12 et le passage 36 de l'élément 33.

La vue en plan de la figure 3 montre la configuration de cet élément particulier qui n'est qu'une exécution possible de l'invention.

En se référant maintenant aux autres figures, et notamment à la figure 4, on voit l'élément mâle 22 permettant en collaboration avec le trou 14 le verrouillage des deux branches 1 et 2 dans une première position dans laquelle le maillon 3 est disposé de sorte que sa surface A se trouve dans le prolongement et notamment dans la tangente de la courbe formée par la branche 1.

La figure 5 est une vue en plan de la figure précédente, on voit la position relative des éléments.

A la figure 6 est représentée la boucle dans sa deuxième position, c'est-à-dire dans la position où le bracelet est le plus court, dans ce cas là l'élément mâle 22 se trouve dans le deuxième trou 14 de la branche 1 et le maillon 3 se trouve, notamment par sa surface A, dans le prolongement de la courbe formée par la branche 2. On voit dans les deux cas que la courbe formée par les deux branches superposées est harmonieuse et de même rayon de courbure et pratiquement continue ce qui n'apporte pas de désagrément à l'utilisateur.

A la figure 7 nous avons également représenté une vue en plan de la figure 6.

En comparant les deux figures 5 et 6 on voit que dans un cas la branche 1 dépasse l'extrémité de la branche 2 et cette partie est en principe couverte par un élément décoratif qui est fixé soit sur le bracelet, soit sur l'élément 21 ce qui permet de cacher notamment le trou 14. Dans le cas de la figure 7, c'est-à-dire dans la deuxième position de la boucle, les deux extrémités des branches se superposent pratiquement, donc dans ce cas il n'y a rien à cacher, néanmoins l'élément décoratif est toujours là comme c'est l'habitude et comme on peut d'ailleurs le voir aussi bien dans le CH-A-571 327 ainsi que le CH-A-661 522.

Le fait que la forme du maillon permet d'avoir une surface continue sans créer de surépaisseur inutile et sans gêne pour l'utilisateur et le fait que le verrouillage se fait en utilisant des éléments précis et disposés aux endroits prévus, notamment la position des deux trous assure un verrouillage stable sans possibilité que l'élément mâle glisse par exemple dans un trou oblong de manière intempestive.

Comme mentionné précédemment, d'autres formes d'exécution peuvent être prévues, c'est-à-dire que ce qui est important pour la forme du maillon 3 est la partie concave B qui permet d'épouser les surépaisseurs qui sont créées aux extrémités des articulations des deux branches et la surface plane A qui vient dans la prolongation de la tangente à la courbe formée par l'une ou l'autre des branches.

## Revendications

1. Fermoir du type à boucle déployante pour bracelet, notamment pour bracelet de montre, comprenant deux branches cintrées (1,2) articulées par une de leurs extrémités a un maillon intermédiaire (3), de sorte que lorsque l'une des branches (1,2) est rabattue sur l'autre elle puisse occuper deux positions longitudinales différentes, l'une dans laquelle le maillon (3) se trouve dans le prolongement de l'une des branches (1,2) et une autre position selon laquelle le maillon (3) se trouve dans le prolongement de l'autre branche, des moyens de verrouillage permettant d'assurer les deux positions longitudinales relatives des deux branches (1,2) l'autre extrémité (11,21) de chaque branche (1,2) étant munie de moyens pour recevoir l'extrémité d'un élément du bracelet, **caractérisé par le fait que** ledit maillon (3) comprend une surface plane (A), laquelle est en fonction de la position longitudinale relative des deux branches (1,2), soit en contact avec la face intérieure du bracelet, soit avec la peau de l'utilisateur et une surface opposée concave (B) permettant au maillon (3), dans les deux positions susmentionnées de venir en contact étroit avec la surface de la branche (1,2) avec laquelle le maillon (3) ne se trouve pas dans son prolongement, tandis que la surface plane (A) est au moins approximativement dans le prolongement de la tangente à l'extrémité de l'autre branche (1,2).

2. Fermoir selon la revendication 1, **caractérisé par le fait que** le maillon (3) est constitué de trois parties solidaires (31,32,33), chacune de ces parties a la forme approximative d'un coin, deux de ces parties (31,32) étant disposées parallèlement l'une à l'autre, leurs extrémités présentant la plus grande hauteur formant l'une des extrémités du maillon (3) articulée à une des branches (1,2), la troisième partie (33) en forme de coin étant disposée entre elles et dans le sens contraire son extrémité de plus grande hauteur formant l'extrémité du maillon (3) articulée à l'autre branche, que ladite extrémité de cette dernière branche ayant la forme d'un fer à cheval.

3. Fermoir selon l'une des revendications 1 ou 2, **caractérisé par le fait que** les moyens de verrouillage sont constitués par deux éléments femelles ou mâles situés sur l'une des branches (1,2) et d'un élément mâle, respectivement femelle conjugué situé sur l'autre branche (1,2), les deux éléments femelles ou mâles correspondant exactement aux deux positions longitudinales relatives de deux branche (1,2) lors du verrouillage.

## Claims

1. Closure of the deployant buckle type for a bracelet, especially for a wristwatch watchband, comprising two arc-shaped branches (1, 2), one end of which is articulated to an intermediate connecting link (3) such that, when one of the branches (1, 2) is folded down on the other branch, the connecting link (3) can take two different lengthwise positions, the connecting link being situated in one position in prolongation of one of the branches (1, 2), and in the other position, the connecting link (3) is in prolongation of the other branch, locking means allowing to secure these two relative lengthwise positions of the two branches (1, 2), the other end (11, 21) of each branch (1, 2) being equipped with means for receiving the end portion of an element of the bracelet, **characterised in that** said connecting link (3) has a plain surface (A) which contacts, dependent on the relative lengthwise position of the two branches (1, 2), either the inner face of the bracelet or the skin of the user, and a concave opposing surface (B) allowing the connecting link (3) to come into intimate contact, in the two positions mentioned above, with the surface of the branch (1, 2) with which the connecting link (3) is not in prolongation, whereas the plain surface (A) is at least approximately in prolongation of the tangent at the end of the other branch (1, 2).

2. Closure according of claim 1, **characterised in that** the connecting link (3) is composed of three integral parts (31, 32, 33), each of these parts having the approximate shape of a wedge, two of these parts (31, 32) being directed in parallel relationship to each other, their ends which have the greatest height forming one of the ends of the connecting link (3) that is articulated to one of the branches (1, 2), and the third wedge-shaped part (33) being disposed between the two parts in the opposite direction, its end which has the greatest height forming the end of the connecting link (3) articulated to the other branch, and that said end of this latter branch has the shape of a horseshoe.

3. Closure according to any one of claims 1 or 2, **characterised in that** the locking means are composed by two female or male elements situated on one of the branches (1, 2) and of a conjugated male or, respectively, female element situated on the other branch (1, 2), the two female or male elements corresponding exactly to the two relative lengthwise positions of the two branches (1, 2) during their locking engagement.

## Patentansprüche

1. Armbandschliesse des Typs Bügel-Faltschliesse, insbesondere für Uhrenarmbänder, mit zwei gebogenen Schenkeln (1, 2), die an jeweils einem Ende über ein Zwischenglied (3) gelenkig miteinander verbunden sind, derart, dass beim Auflegen eines Schenkels (1, 2) auf den anderen dieser eine Schenkel zwei in Längsrichtung unterschiedliche Stellungen einnehmen kann, wobei in der einen Stellung das Zwischenglied (3) eine Verlängerung des einen Schenkels (1, 2) bildet und das Zwischenglied (3) in der anderen Stellung eine Verlängerung des anderen Schenkels bildet, wobei Verriegelungsmittel eine Sicherung der beiden von den zwei Schenkeln (1, 2) in Längsrichtung eingenommenen Stellungen ermöglichen, und wobei das andere Ende (11, 21) der beiden Schenkel (1, 2) jeweils mit Mitteln zur Aufnahme des Endes eines Armbandgliedes versehen ist, **dadurch gekennzeichnet, dass** das genannte Zwischenglied (3) eine ebene Fläche (A) aufweist, die je nach der gegenseitigen, längsgerichteten Stellung der beiden Schenkel (1, 2) entweder in Berührung mit der Innenfläche des Armbandes oder mit der Haut des Benutzers ist, wobei eine gegenüberliegende konkave Fläche (B) es dem Zwischenglied (3) gestattet, in den beiden genannten Stellungen in innige Berührung mit derjenigen Oberfläche des Schenkels (1, 2) zu kommen, die nicht in der Verlängerung des Zwischengliedes (3) liegt, während die ebene Fläche (A) mindestens angenähert in der Verlängerung der Tangente am Ende des anderen Schenkels (1, 2) liegt.

2. Schliesse nach Anspruch 1, **dadurch gekennzeichnet, dass** das Zwischenglied (3) aus drei fest miteinander verbundenen Teilen (31, 32, 33) besteht, welche jeweils die ungefähre Form eines Keils besitzen, wobei zwei dieser Teile (31, 32) zueinander parallel liegen und ihre Enden mit der grössten Höhe einen Endbereich des Zwischengliedes (3) bilden, der an einem der Schenkel (1, 2) angelenkt ist und das dritte keilförmige Teil (33) dazwischen liegt, aber in Gegenrichtung angeordnet ist und seine grösste Höhe denjenigen Endbereich des Zwischengliedes (3) bildet, der am anderen Schenkel angelenkt ist, und dass das genannte Ende des letztgenannten Schenkels hufeisenförmig ausgebildet ist.

3. Schliesse nach einem der Ansprüche 1 oder 2, **dadurch gekennzeichnet, dass** die Verriegelungsmittel von zwei einspringenden oder vorspringenden Elementen gebildet werden, welche sich auf einem der Schenkel (1, 2) befinden, und einem zugeordneten vorspringenden bzw. einspringenden Element auf jeweils dem anderen Schenkel (1, 2), wobei die beiden einspringenden bzw. vorspringenden Elemente bei der Verriegelung exakt den gegenseitigen, längsgerichteten Stellungen der beiden Schenkel (1, 2) entsprechen.
